# EUROPÄISCHE PATENTSCHRIFT

(11) **EP 0 223 038 B1**
(45) Veröffentlichungstag und Bekanntmachung des Hinweises auf die Patenterteilung: **02.01.1991**
(21) Anmeldenummer: 86113804.8
(22) Anmeldetag: 06.10.1986
(51) Int. Cl.: G10K 11/34

(54) **Prüfkopf zur Ultraschallprüfung**
Sensing head for ultrasonic examination
Tête de sondage pour examen ultrasonique

(30) Priorität: 17.10.1985 DE 3537062
(43) Veröffentlichungstag der Anmeldung: 27.05.1987
(73) Patentinhaber: SIEMENS AKTIENGESELLSCHAFT, 80333 München (DE)
(72) Erfinder: Schmid, Rudi, D-8551 Hemhofen (DE)

(56) Entgegenhaltungen:
- CA-A- 1 118 882
- DE-A- 3 048 188
- DE-C- 2 931 609
- PRODUCT ENGINEERING, Band 41, Nr. 8, 13. April 1970, Seiten 46,47, New York, US; M. REID: "Ultrasonic flaw detection could have averted F-111 crash"

## Beschreibung

Die Erfindung betrifft einen Prüfkopf zur Ultraschallprüfung in Δ -Technik mit einem Sender und einem Empfänger, die jeweils einen piezzoelektrischen Schwinger auf einem Schwingerträger umfassen, wobei Sender und Empfänger baulich so zusammengefaßt sind, daß ihre Strahlungsrichtungen mindestens annähernd rechtwinkelig zu einer Prüflingsoberfläche und unter einem spitzen Winkel dazu verlaufen.

Die Δ -Technik der Ultraschallprüfung ist z.B. in dem Buch "Werkstoffprüfung mit Ultraschall" von J. und H. Krautkrämer, Springer-Verlag, Seiten 331 und 332 beschrieben. Dabei zeigt die schematische Darstellung der Abbildung 15.10, daß der Empfänger rechtwinklig zu einer Prüflingsoberfläche angeordnet ist, während der Sender unter einem Spitzen Winkel dazu durch eine Flüssigkeit strahlt, die zur Ankopplung benötigt wird, weil bei der Prüfung beide Köpfe sowohl gemeinsam wie auch gegeneinander verschoben werden sollen. Die Δ -Technik wird als umständlich bezeichnet, so daß ihre Anwendung auf Spezialfälle beschränkt ist.

Die Erfindung geht von der Aufgabe aus, das Arbeiten mit der Δ -Technik zu vereinfachen. Anders ausgedrückt, soll die genannte Umständlichkeit behoben werden.

Erfindungsgemäß ist vorgesehen, daß der Schwingerträger des Senders oder des Empfängers mehrere Schwingersegmente aufweist, die über Schaltelemente einzeln ansteuerbar sind, und daß die Schwingerträger in einem gemeinsamen Gehäuse eingeschlossen sind.

Bei der Erfindung sind somit in einem stabilen, für eine leichte Handhabung geeigneten Gehäuse vereinigt: 1. Ein Senkrechtprüfkopf, der auch eine Neigung bis 20° haben kann und vorzugsweise als Sender benutzt wird, und 2. ein Winkelprüfkopf, der mit mehreren segmentierten Schwingern ausgestattet ist und vorzugsweise als Empfänger benutzt wird. Dabei liefert der Senkrechtprüfkopfteil mit einem großflächigen Schwinger ein intensives Schallfeld mit hoher Anregungsamplitude bzw. Empfindlichkeit direkt unterhalb des Prüfkopfes. Die mehr streifenförmigen Schwinger des Winkelprüfkopfteils erzeugen gleichzeitig einzeln ein recht divergentes Schallfeld für eine breite Empfindlichkeit bzw. Anregungstiefenzone.

Die segmentierten Schwinger des Winkelprüfkopfes können getrennt oder gemeinsam durch Schaltelemente, vorzugsweise durch Schalter, wirksam gemacht werden, die am Prüfkopfgehäuse sitzen. Damit kann der Empfindlichkeitsbereich des Prüfkopfes variiert werden. Man erhält also einen Prüfkopf für mehrere Tiefenzonen, wodurch die in dem genannten Buch angeführte Umständlichkeit weitgehend beseitig ist, denn der neue Prüfkopf braucht zur Tiefenanpassung nicht mehr verschoben zu werden.

Die Schwingersegmente können in einfacher Weise auf einem üblicherweise keilförmigen Schwingerträger aufgebracht sein, so daß sie gleiche Strahlungswinkel gegenüber dem Senkrechtprüfkopfteil aufweisen. Man kann aber auch unterschiedliche Einschallwinkel verwenden, damit auch bei einem relativ kleinen Prüfkopf größere Tiefen erreicht werden, wie später noch näher beschrieben wird. Ferner können alle Elemente mit gleicher Vorlaufstrecke versehen werden, um die Laufzeitdynamik des Prüfkopfes zu beeinflussen. Dies geschieht in bekannter Weise durch eine stufenförmige Ausbildung des Schwingerträgers.

Das gemeinsame Gehäuse ergibt bei dem Prüfkopf nach der Erfindung eine stabile Bauweise, so daß die empfindlichen Schwinger gut geschützt untergebracht sind. Außerdem kann das gemeinsame Gehäuse auch die Schalter für die Schwingersegmente aufnehmen sowie seitliche Buchsen zum Anschluß von Meßleitungen aufweisen.

Zur näheren Erläuterung der Erfindung werden anhand der Zeichnungen Ausführungsbeispiele beschrieben. Es zeigt
Figur 1 schematisch die Zuordnung von Sender und Empfänger zueinander,
Figur 2 eine Tabelle, in der verschiedene Fokusbereiche mit der zugehörigen Schalterstellung und Segmentanregung dargestellt sind,
Figur 3 Kennlinien der Empfindlichkeit von Fokusbereichen A bis D,
Figur 4 Kennlinien der Empfindlichkeit von Fokusbereichen E bis H,
Figur 5 schematisch einen Empfänger mit gleichen Vorlaufstrecken für alle Segmente,
Figur 6 einen Empfänger mit unterschiedlichen Einstrahlungswinkeln für die einzelnen Segmente, und
Figur 7 eine vergrößerte Darstellung eines Prüfkopfes nach der Erfindung in einem Schnitt, im Maßstab 2 : 1.

Der in Figur 1 schematisch, insbesondere ohne Gehäuse, dargestellte Prüfkopf umfaßt einen Senkrechtprüfkopfteil 1, der auch als Nullgradschwinger bezeichnet wird, und einen Winkelprüfkopfteil 2. Der Senkrechtprüfkopfteil 1 umfaßt einen Schwingerträger 4 und einen piezzo-elektrischen Schwinger 5. Der Winkelprüfkopfteil 2 hat einen keilförmigen Schwingerträger 7 mit einem in vier Teile 8, 9, 10 und 11 segmentierten Schwinger 12. Zwischen den Prüfkopfteilen 1 und 2 ist eine Schicht Dämpfungsmaterial 14 vorgesehen, die der akustischen Trennung zwischen Sender und Empfänger dient.

Der Senkrechtprüfkopfteil 1 liefert ein Longitudinalwellenschallbündel, dessen Zentralstrahl 15 rechtwinklig zu der Oberfläche des nicht dargestellten Prüflings verläuft. Die aus den Schwingersegmenten 8 bis 11 resultierenden longitudinalen oder transversalen Schallbündel kreuzen sich mit dem Schallbündel des Senkrechtprüfkopfteils 1, so daß Zentralstrahlengänge gemäß 18, 19, 20 und 21 eingestellt werden. Trifft der Sendestrahl auf flächige Reflektoren, wie sie Rißspitzen, Bindefehler usw. darstellen, so werden Zylinderwellen angeregt, die dann mit den Empfängersegmenten je nach der Tiefenlage des Reflektors selektiv empfangen werden. Im Hinblick auf besondere Prüfbedingungen, z.B. in der Nähe einer Schweißnaht, kann der Zentralstrahl 15 auch etwas geneigt verlaufen, und zwar so weit (bis 20°), daß die Schweißnaht nicht durchschallt wird. Zentralstrahl 15 und die Strahlengänge 18 bis 21 sind dabei zur gleichen Seite geneigt.

Mit dem neuen Prüfkopf kann die in Tabelle 2 angeführte Tiefenfokussierung vorgenommen werden. Die dort mit den Großbuchstaben A bis H bezeichneten acht Fokusbereiche werden dadurch erhalten, daß die vier Schwingersegmente 8 bis 11 entsprechend der Tabelle wirksam gemacht werden. Dabei ist die Wirksamkeit durch ein Kreuz, die Unwirksamkeit durch einen Kreis dargestellt.

Je nach der Segmentanregung ergeben sich die in den Figuren 3 und 4 dargestellten Fokuskurven. Die Diagramme zeigen auf der Abszisse die Reflektortiefenlage T in Millimetern, auf der Ordinate die spezifische Empfindlichkeit E in dB, wobei für die Kurven B bis H die Empfindlichkeit auf die Empfindlichkeit des Fokusbereiches A bezogen ist.

Man erkennt deutlich, daß mit dem neuen Prüfkopf eine systematische Fokussierung gelingt, die den Tiefenempfindlichkeitsbereich des Prüfkopfes steigert.

Der in Figur 5 dargestellte Prüfkopf hat als Besonderheit, daß der Schwingerträger 7ʹ im Bereich des Schwingers 12ʹ eine stufenförmige Fläche bildet. Deshalb sitzen die Schwingersegmente 8ʹ bis 11ʹ gegeneinander versetzt. Sie haben die gleichen Einschallwinkel und ihre durch den Schwingerkörper 7' gegebenen Vorlaufstrecken 25 sind gleich lang.

Bei dem Prüfkopf nach Figur 6 ist die den Schwinger 12" tragende Oberfläche 26 des Schwingerkörpers 7" in Stufen nach oben gewölbt. Die Zentralstrahlengänge 18" bis 21" haben deshalb um z.B. je 5° zwischen 30° und 45° divergierende Einschallwinkel. Dies hat zur Folge, daß die "Schnittstellen" mit dem Strahl 15" weiter auseinandergezogen sind.

Der Prüfkopf nach Figur 7 zeigt, daß die aus Kunststoff, z.B. Polyacrylat, bestehenden Schwingerträger 4 und 7 über eine 2 mm dicke Korkplatte 14 miteinander verklebt sind, die über die 8 mm betragende Höhe der Schwingerträger hinausragt. Gemeinsam bilden die Teile 4, 7 und 14 die ebene Unterseite in einem Metallgehäuse 30, dessen Innenseite 31 mit einer 1 mm dicken Korkauskleidung 32 versehen ist.

Das Gehäuse 30 besteht aus 1,5 mm dickem nichtrostendem Stahl und hat eine rechtwinklige Form. Die aus der Figur nicht ersichtliche Tiefe ist etwa halb so groß wie die Breite des Gehäuses, die 30 mm beträgt. An dem Metallgehäuse 30 ist ein vierfacher Ein-Aus-Schalter 35 befestigt, dessen Kontakte 36 einzeln über Knöpfe 37 betätigt werden, die aus der Oberseite des Gehäuses 30 hervorstehen. Ferner sitzen in der Wand des Gehäuses 30 zwei Buchsen 39 und 40. Buchse 39 ist mit dem Schwinger 5 des Senkrechtprüfkopfteiles 1 verbunden. Die Schwingersegmente 8 bis 11 des Winkelprüfkopfteiles 2 sind dagegen über den Schalter 35 zur Buchse 40 geführt, so daß damit die Segmente 8 bis 11 einzeln oder kombiniert wirksam gemacht werden können.

## Patentansprüche

1. Prüfkopf zur Ultraschallprüfung in Δ -Technik mit einem Sender und einem Empfänger, die jeweils einen piezzoelektrischen Schwinger auf einem Schwingerträger umfassen, wobei Sender und Empfänger baulich so zusammengefaßt sind, daß ihre Strahlungsrichtungen mindestens annähernd rechtwinkelig zu einer Prüflingsoberfläche und unter einem spitzen Winkel dazu verlaufen, **dadurch gekennzeichnet**, daß der Schwingerträger (4) des Senders (1) oder des Empfängers (2) mehrere Schwingersegmente (8 - 11) aufweist, die über Schaltelemente (35) einzeln ansteuerbar sind, und daß die Schwingerträger (4, 7) in einem gemeinsamen Gehäuse (30) eingeschlossen sind.

2. Prüfkopf nach Anspruch 1, **dadurch gekennzeichnet**, daß die Schwingersegmente (8ʹ - 11ʹ) von Sender oder Empfänger gleiche Vorlaufsstrecken (25) aufweisen (Fig. 5).

3. Prüfkopf nach Anspruch 1 oder 2, **dadurch gekennzeichnet**, daß die Schwingersegmente (8" - 11") von Sender oder Empfänger unterschiedliche Einschallwinkel aufweisen (Fig. 6).

4. Prüfkopf nach Anspruch 1, 2 oder 3, **dadurch gekennzeichnet**, daß das gemeinsame Gehäuse (30) die Schaltelemente (35) aufnimmt.

5. Prüfkopf nach einem der Ansprüche 1 bis 4, **dadurch gekennzeichnet**, daß das gemeinsame Gehäuse (30) seitliche Buchsen (39, 40) zum Anschluß von Meßleitungen aufweist.

## Claims

1. Test head for ultrasonic testing with the △-technique, comprising a transmitter and a receiver which each include a piezoelectric vibrator on a vibrator carrier, wherein the transmitter and the receiver are structurally combined so that their directions of radiation extend at least approximately at right angles to the surface of a test piece and at an acute angle thereto, characterised in that the vibrator carrier (4) of the transmitter (1) or of the receiver (2) has several vibrator segments (8-11) which can be individually controlled by means of switching elements (35), and in that the vibrator carriers (4, 7) are enclosed in a common housing (30).

2. Test head according to claim 1, characterised in that the vibrator segments (8ʹ-11ʹ) have equal approach distances (25) from the transmitter or receiver (Fig. 5).

3. Test head according to claim 1 or 2, characterised in that the vibrator segments (8ʺ-11ʺ) have different acoustic irradiation angles (Fig. 6).

4. Test head according to claim 1, 2 or 3, characterised in that the switching elements (35) are disposed in the common housing (30).

5. Test head according to one of claims 1 to 4, characterised in that the common housing (30) has lateral jacks (39, 40) for connecting measuring lines.

## Revendications

1. Palpeur pour l'examen ultrasonore dans la technique △, avec un émetteur et un récepteur dont chacun comporte, sur un support d'oscillateur, un oscillateur piézoélectrique, du type dans lequel l'émetteur et le récepteur sont, du point de vue de la construction, assemblés de telle façon que leurs directions de rayonnement s'étendent à peu près perpendiculairement par rapport à la surface d'un échantillon et sous un angle aigu à celle-ci, caractérisé par le fait que le support d'oscillateur (4) de l'émetteur (1) ou du récepteur (2) comporte plusieurs segments-oscillateurs (8-11) qui sont susceptibles d'être attaqués individuellement par des éléments de commutation (35), et que les supports des oscillateurs (4, 7) sont enfermés dans un boîtier commun (30).

2. Palpeur selon la revendication 1, caractérisé par le fait que les segments-oscillateurs (8ʹ-11ʹ) de l'émetteur ou du récepteur, présentent des chemins de parcours initiaux (25) identiques (figure 5).

3. Palpeur selon la revendication 1 ou 2, caractérisé par le fait que les segments-oscillateurs (8ʺ-11ʺ) de l'émetteur ou du récepteur présentent des angles d'irradiations différents.

4. Palpeur selon la revendication 1, 2 ou 3, carac térisé par le fait que le boîtier commun (30) reçoit les éléments de commutation (35).

5. Palpeur selon l'une des revendications 1 à 4, caractérisé par le fait que le boîtier commun (30) comporte des douilles latérales (39, 40) pour le raccordement de conducteurs de mesure.
